# EUROPÄISCHE PATENTSCHRIFT

(11) **EP 0 669 416 B1**
(45) Veröffentlichungstag und Bekanntmachung des Hinweises auf die Patenterteilung: **26.08.1998**
(21) Anmeldenummer: 95810035.6
(22) Anmeldetag: 18.01.1995
(51) Int. Cl.: D06B 1/02, D06B 3/20

(54) **Verfahren und Vorrichtung zum Behandeln einer insbesondere zugempfindlichen Textilbahn**
Method and device for treating a textile web which is particularly sensitive to stretching
Procédé et dispositif pour le traitement d'une bande textile particulièrement sensible à l'étirement

(30) Priorität: 28.01.1994 CH 254/94
(43) Veröffentlichungstag der Anmeldung: 30.08.1995
(73) Patentinhaber: SOLIPAT AG, CH-6300 Zug (CH)
(72) Erfinder: Strahm, Christian, CH-9552 Bronschhofen (CH)
(74) Vertreter: Wenger, René

(56) Entgegenhaltungen:
- EP-A- 0 154 031
- DE-A- 2 133 123
- DE-A- 2 910 483
- FR-A- 2 310 437
- US-A- 2 954 582
- US-A- 4 565 077

## Beschreibung

Die Erfindung betrifft ein Verfahren und eine Vorrichtung zum Behandeln einer insbesondere zugempfindlichen Textilbahn gemäss dem Oberbegriff der unabhängigen Hauptansprüche 1 bzw. 7. Derartige Verfahren und Vorrichtungen dienen dazu, endlos durchgeführte Textilbahnen zu waschen, zu imprägnieren oder einer anderen Behandlung mit einem vorzugsweise flüssigen Behandlungsmittel zu unterwerfen.

Es ist grundsätzlich bereits bekannt, das Behandlungsmittel über Düsen auf die Textilbahn aufzutragen, wobei der Auftrag auf einen gestreckten Bahnabschnitt oder auf einen um eine Walze gekrümmten Bahnabschnitt erfolgen kann. Die WO 91/04367 beschreibt ein Behandlungsverfahren, bei dem die Textilbahn gestreckt durch einen engen Schacht geführt wird, wobei ggf. unterschiedliche Behandlungsmittel, wie z.B. Wasser, Heissdampf oder Heissluft unter Druck auf die Textilbahn aufgetragen werden. Für die Behandlung von Maschenware, wie z.B. Trikot, eignet sich diese Vorrichtung jedoch infolge der relativ langen, bindungslosen Strecken nicht.

Durch die DE-A-25 21 407 ist eine gattungsmässig vergleichbare Vorrichtung bekannt geworden, bei welcher die Behandlungsflüssigkeit auf die Bahn aufgespritzt und in einem benachbarten Bereich auf der gleichen Seite der Bahn unmittelbar wieder abgesaugt wird. Dieser Vorgang kann sowohl bei gestreckten, als auch bei gekrümmten Bahnabschnitten erfolgen. Eine länger andauernde Einwirkung des Behandlungsmittels auf die Textilbahn ist dabei jedoch nicht möglich, ebensowenig wie der Einsatz eines dampfförmigen Behandlungsmittels.

Aus der DE-A-19 17 759 ist die Behandlung einer zugempfindlichen Textilbahn bekannt, wobei diese in gebundener Bahnführung um Walzen geführt wird, welche von einer Behandlungsflüssigkeit durchströmt werden. Dabei erfolgt zwar eine Zwangsdurchführung der Flüssigkeit durch die Textilbahn, jedoch keine intensive Beaufschlagung, wie dies mit Hilfe von Düsen möglich ist.

Durch die US-A-4,565,077 ist ein Behandlungsverfahren bekannt geworden, bei dem eine Textilbahn gestreckt um eine Walze durch einen engen, gekrümmten Schacht geführt wird. Auf einer Seite des Schachtes wird Behandlungsflüssigkeit über eine Öffnung zugeführt, und auf der anderen Seite des Schachtes wieder abgezogen. Gegen die Textilbahn gepresste Dichtungen an den äussersten Enden des Schachtes schliessen den Schacht ab. Zugempfindliche Textilbahnen können in einer derartigen Vorrichtung nicht behandelt werden.

Gemäss der FR-A-2310437 (Oberbegriff der Ansprüche 1 und 6) wird eine endlose Textilbahn in einem gekrümmten Schacht gewaschen, der durch die Oberfläche einer rotierenden Siebtrommel und durch eine im Abstand angeordnete gekrümmte feste Wand gebildet wird. Die Textilbahn wird unter einem Flottenspiegel lose oder gestreckt durch den Schacht geführt, wobei sie von beiden Seiten her aus Düsen unter Druck mit Waschflotte beaufschlagt wird. Bei loser Bahnführung bewirkt die so erzielte Strömung eine wellenförmige Bewegung der Textilbahn im Bereich des gekrümmten Schachtabschnitts. Da die Beaufschlagung der Textilbahn mit Behandlungsmittel unter dem Flottenspiegel erfolgt, kann sich keine intensive Strömung aufbauen.

Es ist daher eine Aufgabe der Erfindung, ein Verfahren und eine Vorrichtung der eingangs genannten Art zu schaffen, um auch für in Längsrichtung elastische Maschenware und für zugempfindliche Textilbahnen eine intensive Behandlung unter Ausnützung einer Jetwirkung zu erzielen. Diese Aufgabe wird in verfahrensmässiger Hinsicht mit einem Verfahren mit den Merkmalen gemäss Anspruch 1 und in vorrichtungsmässiger Hinsicht mit einer Vorrichtung mit den Merkmalen gemäss Anspruch 6 gelöst.

Die Erstreckung des engen Schachtes über den Umschlingungsbereich an den Walzen und die in der Krümmung angeordneten Düsen ermöglichen einerseits eine Ausnützung des gesamten Weges der Textilbahn. Im gekrümmten Bereich wird die Textilbahn an ihrer Oberfläche aufgespannt und damit besonders aufnahmefähig für das Behandlungsmittel. Die Walzen können relativ nahe beieinanderliegen, so dass keine, die Bahn schädigende freie Zugstrecken nötig sind. Über die gesamte Schachtlänge baut sich eine intensive Strömung auf, welche während der gesamten Durchlaufzeit auf die Textilbahn einwirkt. Die Textilbahn wird im Schacht auf jeder Seite wenigstens einmal gekrümmt und dabei mit Behandlungsmittel beaufschlagt. Damit ist sichergestellt, dass beide Seiten mit der gleichen Intensität behandelt werden. Dies ist z.B. bei breit geführter Schlauchware von besonderer Bedeutung.

In bestimmten Fällen ist es aber auch denkbar, den gekrümmten Schacht nur an einer einzigen Walze anzuordnen, die z.B. unter Verwendung von Hilfswalzen um mehr als 180° umschlungen wird.

Die Textilbahn kann während der Behandlung auch vollständig gebunden geführt werden, so dass die einzelnen Walzen fast aneinander anliegen. Der Schacht hat in einem derartigen Fall eine durchgehend und wechselseitig gekrümmte Form.

Für bestimmte Behandlungsvorgänge ist es auch vorteilhaft, wenn die Textilbahn zunächst um eine obere Walze geführt wird, wo Behandlungsmittel unter Druck aufgetragen wird und wenn die Textilbahn sodann um eine untere Walze geführt wird, wo sie in ein Bad mit flüssigem Behandlungsmittel eingetaucht wird. Der gekrümmte Schacht an der unteren Walze kann dabei vollständig mit Flüssigkeit ausgefüllt sein, was jedoch nicht ausschliesst, dass auch an diesem Schacht Flüssigkeit unter Druck gegen die Textilbahn gerichtet werden kann. Der untere Schacht könnte aber auch nur als Auffangbecken für Behandlungsmittel aus dem oberen Schacht dienen.

Durch die Düsen kann Heissdampf, Sattdampf oder Wasser einzeln oder in Kombination unter Druck auf die Textilbahn aufgetragen werden. Dabei ist es auch denkbar, einzelne Düsen an unterschiedliche Behandlungsmittelquellen anzuschliessen oder diese Anschlüsse über entsprechende Steuerventile zu wechseln.

Besonders gute Ergebnisse an der Oberfläche der Textilbahn können erreicht werden, wenn bezogen auf die Schachtstrecke im Wechsel flüssiges und dampfförmiges Behandlungsmittel aufgetragen wird. Durch den unter Druck aufgetragenen Heissdampf wird die Oberfläche der Textilbahn aufgebrochen und die Flüssigkeit, insbesondere Frischwasser erhöht den Waschwirkungsgrad.

Die zwei hintereinander angeordneten Walzen bilden wenigstens zwei entgegengesetzt gekrümmte Abschnitte. In bestimmten Fällen ist es aber auch denkbar, dass der gekrümmte Schacht mit den Düsen nur an einer Walze vorgesehen ist, und dass die andere Walze einen Schacht ohne Düsen aufweist, der beispielsweise lediglich von einer Flüssigkeit durchspült wird.

Zwischen den beiden gekrümmten Schachtabschnitten bzw. zwischen den beiden Walzen kann ein gerader Schachtabschnitt angeordnet sein. So ist beispielsweise eine Maschine zum Waschen bedruckter Textilbahnen besonders vorteilhaft so aufgebaut, dass zwei Walzen übereinander angeordnet sind, wobei an der oberen Walze ein sich über die Scheitellinie der Walze erstreckender Schacht und an der unteren Walze ein sich über die Sohlenlinie der Walze erstreckender Schacht angeordnet ist, und dass die einander zugewandten schachtlosen Oberflächen der Walzen von einem gemeinsamen Gehäuse umgeben sind. Die Flüssigkeit bzw. das Kondensat aus dem oberen Schacht läuft auf diese Weise im Gehäuse frei in den unteren Schacht, der praktisch als Wanne ausgebildet ist.

Es ist auch nicht zwingend erforderlich, dass die Walzen eine geschlossene, ebene Oberfläche aufweisen. Wenigstens eine Walze könnte z. B. als Siebtrommel ausgebildet sein, wobei die Innenseite mit einer Absaugung verbunden sein könnte. Die Walzen oder Trommeln könnten auch in Umfangsrichtung oder in Axialrichtung an der Oberfläche wellenförmig ausgebildet sein. Die Schachtweite liegt im Bereich von 3 bis 30 mm vorzugsweise im Bereich von 5 bis 10 mm.

Die Entsorgung von flüssigem oder gasförmigem Behandlungsmittel aus dem Schacht erfolgt über entsprechende Ableitungen in der Schachtwand.

In bestimmten Fällen kann es zweckmässig sein, die zugempfindliche Textilbahn nicht nur im gekrümmten Schachtbereich, sondern auch in einem gestreckten Schachtbereich durch geeignete Mittel abzustützen. So könnte beispielsweise in einem gestreckten Schachtabschnitt auf einer Seite ein endloses Siebband angeordnet sein, das unter Vakuum steht. Die Textilbahn wird auf diese Weise gegen das Siebband gepresst und vor übermässiger Zugbeanspruchung geschützt. Das Siebband könnte dabei auch um die Walzen geschlungen sein, so dass die Textilbahn im gekrümmten Schachtabschnitt nicht unmittelbar auf der Walzenoberfläche, sondern auf dem Siebband anliegt.

Ausführungsbeispiele der Erfindung sind in den Zeichnungen dargestellt und werden nachstehend genauer beschrieben. Es zeigen:
- Figur 1: einen Längsschnitt durch einen Schacht mit zwei Walzen und mit einem geraden Zwischenabschnitt,
- Figur 2: einen Längsschnitt durch einen Schacht mit drei Walzen für gebundene Bahnführung,
- Figur 3: einen Querschnitt durch einen Schacht mit einer gewellten Hohlwelle,
- Figur 4: einen Längsschnitt durch ein Ausführungsbeispiel mit etwa S-förmiger Schachtanordnung,
- Figur 5: einen Querschnitt durch ein Waschmaschinenabteil mit zwei übereinanderliegenden Walzen, und
- Figur 6: eine etwas verkürzte Ansicht der Maschine gemäss Figur 5 in Vorschubrichtung gesehen.

Figur 1 zeigt in stark schematisierter Darstellungsweise eine Textilbahn 1, beispielsweise eine zugempfindliche Maschenware, welche in einem relativ engen Schacht 5 über zwei vorzugsweise angetriebene Walzen 2 und 3 geführt wird. Über eine Umlenkwalze 10 wird die Textilbahn in Pfeilrichtung a weitertransportiert. Die Walzen drehen sich dabei in Drehrichtung b, wobei auch die Walze 10 eine angetriebene Walze sein kann. Der Schacht 5 hat im Umschlingungsbereich der Walzen die beiden gekrümmten Abschnitte 6 und 6', wobei die Walzenoberfläche dort unmittelbar einen Abschnitt des Schachtes bildet. In den gekrümmten Abschnitten sind Düsen 7 angeordnet, die an eine Versorgungsleitung 9 bzw. 9' angeschlossen sind. Bei diesen Düsen kann es sich um Kegeldüsen oder um Schlitzdüsen handeln, die sich über die gesamte Breite der Textilbahn erstrecken. Zwischen den beiden Walzen 2 und 3 ist ein gerader Abschnitt 8 angeordnet, auf dem ebenfalls auf beiden Seiten der Textilbahn Düsen 7 angeordnet sind. Ersichtlicherweise wird die Textilbahn in dieser Anordnung auf jede Seite hin wenigstens einmal gekrümmt und dabei mit dem Behandlungsmittel beaufschlagt. Die intensive mechanische Belastung der Textilbahn, verbunden mit dem unter Druck in den Schacht eingeschossenen Behandlungsmedium, führt zu einer tiefen Druchdringung der Textilbahn. In freien Streckenabschnitten kann es zu einer Vibration der Textilbahn kommen, was die Wirkung noch verbessert. Die Walzen können einen Durchmesser von beispielsweise 40 - 80 cm aufweisen. Durch die Düsen kann ein Gemisch von Dampf, Luft und Wasser aufgetragen werden, wobei anstelle von Wasser auch irgendwelche anderen Behandlungsflotten denkbar sind. Die Düsen können entweder alle an die gleiche Behandlungsmittelquelle angeschlossen werden, oder einzelne Düsen oder Gruppen von Düsen können an unterschiedliche Behandlungsmittelquellen angeschlossen sein.

Figur 2 zeigt ein alternatives Ausführungsbeispiel einer Behandlungsvorrichtung, bei welcher der Schacht durch drei Walzen 2, 3 und 4 gebildet wird, welche die Textilbahn 1 in gebundener Bahnführung aufnehmen. Auch hier ist im Bereich jeder Krümmung 6, 6' und 6'' wenigstens je eine Düse angeordnet. Ein Düsenpaar ist auch noch im geraden Einlaufabschnitt 15 des Schachtes vorgesehen.

Figur 3 zeigt einen Querschnitt durch einen Schacht im Bereich einer Walze 2, welche in Umfangsrichtung mit Wellen 11 versehen ist. Die Walze ist als Hohlwalze ausgebildet und mit Öffnungen 12 versehen. Eine Saugleitung 14 führt ins Innere der Walze, so dass Dampf und/oder Flüssigkeit abgesaugt werden kann. Die Düse 7 ist als durchgehende Schlitzdüse mit einzelnen Anschlüssen ausgebildet. Die Schachtwand 13 umschliesst die Walze vollständig, d.h. über ihren gesamten Aussenumfang, wobei allerdings eine bestimmte Schachtbreite nur gerade im Bereich der Textilbahn 1 vorgesehen ist. Auf der Rückseite umschliesst die Schachtwand 13 die Walze derart eng, dass eine Berührung gerade noch vermieden wird. Wie in den Figuren 1 und 2 angedeutet, könnte die Schachtwand 13 die Walzen nur gerade im Umschlingungsbereich umschliessen, wobei dann gegenüber den freidrehenden Walzenabschnitten allerdings geeignete Dichtungen eingebaut werden müssten.

Beim Ausführungsbeispiel gemäss Figur 4 hat der Schacht 5 im Querschnitt eine etwa S-förmige Ausbildung. Die Umlenkwalze 10 führt die Textilbahn 1 aus der Horizontalen direkt in den Krümmungsbereich 6 der ersten Walze 2. Der Abtransport über die Umlenkwalze 10' in Pfeilrichtung a erfolgt fast auf der gleichen Ebene. Aus den in die Schachtwand integrierten Kollektorrohren 16 wird ein Dampf-Luft-Wassergemisch auf die Textilbahn aufgetragen. Die vorzugsweise angetriebenen Walzen oder Trommeln 2 und 3 können an der Oberfläche strukturiert sein, so dass die Textilbahn nur teilweise aufliegt. Dadurch entstehen Abschnitte, welche unter der Einwirkung des Behandlungsmittels frei schwingen können.

Bei der Waschmaschine gemäss den Figuren 5 und 6 ist die Anordnung der Walzen prinzipiell gleich wie beim Ausführungsbeispiel gemäss Figur 4. In einem Maschinengestell 17 ist je eine obere Trommel 18 und eine untere Trommel 19 drehbar gelagert. Die Drehachsen der beiden Trommeln liegen auf einer vertikalen Ebene übereinander. Aussen am Maschinengestell sind für die beiden Trommeln Antriebsmotoren 20, 20' angeordnet, welche über Zahnriemen- und/oder Keilriemengetriebe nicht nur die beiden Trommeln, sondern auch noch einzelne Umlenkwalzen 27 antreiben.

An der oberen Trommel 18 ist ein oberer Schacht 21 angeordnet, der sich über die Scheitellinie der Trommel über ca. 180 Grad erstreckt. Dieser Schacht hat eine sehr geringe Weite von beispielsweise 5 mm. Ueber die ganze Schachtbreite erstrecken sich mehrere obere Düsenrohre 25, die mit Schlitzdüsen oder mit Bohrungen versehen sind.

Die untere Trommel 19 ist in regelmässigen Abständen mit einzelnen Wellen 28 versehen, so dass die Textilbahn nur linienförmig aufliegt. Ein unterer Schacht 22 erstreckt sich über die Sohlenlinie der Trommel 19, und zwar ebenfalls über annähernd 180 Grad. Der untere Schacht hat jedoch eine wesentlich grössere Weite von beispielsweise 10 bis 40 mm im Vergleich zum oberen Schacht 21. Auch am unteren Schacht sind Düsenrohre 26 angeordnet, die sich über die gesamte Schachtbreite erstrecken.

Die einander zugewandten freien Trommeloberflächen, über welche sich kein Schacht erstreckt, sind über ein gemeinsames Gehäuse 23 miteinander verbunden. Seitlich können mehrere Fensterklappen 24 angeordnet sein, welche das Einführen der Textilbahn erleichtern und welche im Betrieb eine Beobachtung des Waschvorgangs erlauben.

Anders als beim Ausführungsbeispiel gemäss Figur 4 wird die Textilbahn 1 über Umlenkwalzen 27 zuerst der oberen Trommel 18 zugeführt, wobei die Umschlingung der Walzen aber ebenfalls etwa S-förmig verläuft. Im oberen Schacht 21 wird die Textilbahn intensiv mit Dampf und ggf. im Wechsel auch mit Frischwasser beaufschlagt.

Der Uebergang zur unteren Trommel 19 erfolgt freigestreckt im Gehäuse 23. Der untere Schacht 22 ist vollständig mit Flotte gefüllt, die jedoch laufend ausgetauscht wird. Ueber die Düsenrohre 26 wird Flotte unter Druck gegen die Oberfläche der Textilbahn gepumpt. Die Düsenrohre 26 könnten aber auch abgeschaltet werden und die Flottenzufuhr bzw. die Flottenumwälzung könnte mit anderen Mitteln erfolgen.

Ueber eine weitere Umlenkwalze wird die Textilbahn in Pfeilrichtung a dem Waschabteil entnommen. Vorzugsweise werden mehrere derartige Waschabteile in Serie hintereinander geschaltet.

## Patentansprüche

1. Verfahren zum Behandeln einer Textilbahn (1), welche gestreckt um eine Walze (2, 18) durch einen engen gekrümmten Schacht (5, 21) geführt wird, dessen Begrenzungswand wenigstens teilweise durch die Oberfläche der Walze gebildet wird, wobei die Textilbahn zumindest im Bereich der Schachtkrümmung aus mehreren hintereinander angeordneten Düsen (7, 25) unter Druck mit einem Behandlungsmittel beaufschlagt wird, dadurch gekennzeichnet, dass die Textilbahn gegensinnig um wenigstens eine weitere Walze (3, 19) geführt wird, die in Transportrichtung nach der ersten Walze angeordnet ist und deren Oberfläche wenigstens teilweise die Begrenzungswand eines engen gekrümmten Schachtes bildet, wobei die Textilbahn im Bereich der Schachtkrümmung der weiteren Walze ebenfalls mit Behandlungsmittel beaufschlagt wird.

2. Verfahren nach Anspruch 1, dadurch gekennzeichnet, dass die Textilbahn (1) in gebundener Bahnführung um die Walzen geführt wird.

3. Verfahren nach Anspruch 1, dadurch gekennzeichnet, dass die Textilbahn (1) zunächst um eine obere Walze (18) geführt wird, wo Behandlungsmittel unter Druck aufgetragen wird und dass die Textilbahn sodann um eine untere Walze (19) geführt wird, wo sie in ein Bad mit flüssigem Behandlungsmittel eingetaucht wird.

4. Verfahren nach einem der Ansprüche 1 bis 3, dadurch gekennzeichnet, dass wenigstens teilweise dampfförmiges Behandlungsmittel aufgetragen wird.

5. Verfahren nach Anspruch 4, dadurch gekennzeichnet, dass bezogen auf die Schachtstrecke im Wechsel flüssiges und dampfförmiges Behandlungsmittel aufgetragen wird.

6. Vorrichtung zum Behandeln einer Textilbahn (1), mit einer Walze (2, 18), deren Oberfläche wenigstens teilweise die Begrenzungswand eines engen gekrümmten Schachtes (5, 21) bildet durch welchen die Textilbahn gestreckt transportierbar ist, wobei im gekrümmten Abschnitt des Schachtes mehrere hintereinander angeordnete Düsen (7, 25) zum Beaufschlagen der Textilbahn mit einem Behandlungsmittel unter Druck angeordnet sind, dadurch gekennzeichnet, dass in Transportrichtung nach der ersten Walze wenigstens eine weitere Walze (19) angeordnet ist, um welche die Textilbahn führbar ist, dass die Oberfläche der weiteren Walze wenigstens teilweise die Begrenzungswand eines engen gekrümmten Schachtes bildet, wobei die zwei Walzen wenigstens zwei entgegengesetzt gekrümmte Abschnitte bilden und wobei im Krümmungsbereich der weiteren Walze die Textilbahn ebenfalls mit Behandlungsmittel beaufschlagbar ist.

7. Vorrichtung nach Anspruch 6, dadurch gekennzeichnet, dass an beiden gekrümmten Abschnitten Düsen zum Beaufschlagen der Textilbahn unter Druck angeordnet sind.

8. Vorrichtung nach Anspruch 6 oder 7, dadurch gekennzeichnet, dass zwischen den beiden gekrümmten Schachtabschnitten ein gerader Schachtabschnitt (8) angeordnet ist.

9. Vorrichtung nach Anspruch 8, dadurch gekennzeichnet, dass auf beiden Seiten des geraden Schachtabschnitts (8) ebenfalls Düsen (7) angeordnet sind.

10. Vorrichtung nach Anspruch 6, dadurch gekennzeichnet, dass zwei Walzen (18, 19) übereinander angeordnet sind, wobei an der oberen Walze (18) ein sich über die Scheitellinie der Walze erstreckender Schacht (21) und an der unteren Walze ein sich über die Sohlenlinie der Walze erstreckender Schacht (22) angeordnet ist, und dass die einander zugewandten schachtlosen Oberflächen der Walzen von einem gemeinsamen Gehäuse (23) umgeben sind.

11. Vorrichtung nach einem der Ansprüche 6 bis 10, dadurch gekennzeichnet, dass die Düsen (25, 26) an unterschiedliche Behandlungsmittelquellen angeschlossen sind bzw. anschliessbar sind.

12. Vorrichtung nach einem der Ansprüche 6 bis 11, dadurch gekennzeichnet, dass wenigstens eine Walze durchlässig, insbesondere als Siebtrommel ausgebildet ist.

13. Vorrichtung nach einem der Ansprüche 6 bis 12, dadurch gekennzeichnet, dass wenigstens eine Walze (2, 19) in Umfangsrichtung oder in Axialrichtung an der Oberfläche wellenförmig ausgebildet ist.

14. Vorrichtung nach einem der Ansprüche 6 bis 13, dadurch gekennzeichnet, dass der gekrümmte Schacht (5, 21) eine Schachtweite von 3 bis 40 mm, vorzugsweise 5 bis 10 mm aufweist.

## Claims

1. A process for the treatment of a textile web (1) which is passed in a stretched condition around a roller (2, 18) through a narrow curved shaft (5, 21) whose boundary wall is at least partially formed by the surface of the roller, wherein the textile web is acted upon under pressure with a treatent agent at least in the region of the shaft curvature from a plurality of successively arranged nozzles (7, 25), characterised in that the textile web is guided in the opposite direction around at least one further roller (3, 19) which is arranged downstream of the first roller in the transport direction and whose surface at least partially forms the boundary wall of a narrow curved shaft, wherein the textile web is also acted upon by treatment agent in the region of the shaft curvature of the further roller.

2. A process according to claim 1 characterised in that the textile web (1) is guided in a bound web guide configuration around the rollers.

3. A process according to claim 1 characterised in that the textile web (1) is firstly guided around an upper roller (18) where treatment agent is applied under pressure and that the textile web is then guided around a lower roller (19) where it is dipped into a bath with liquid treatment agent.

4. A process according to one of claims 1 to 3 characterised in that treatment agent at least partially in vapour form is applied.

5. A process according to claim 4 characterised in that liquid and vapour treatment agent are applied alternately with respect to the shaft extent.

6. Apparatus for the treatment of a textile web (1) having a roller (2, 18) whose surface at least partially forms the boundary wall of a narrow curved shaft (5, 21) through which the textile web can be transported in a stretched condition, wherein in the curved portion of the shaft there are arranged a plurality of successively disposed nozzles (7, 25) for acting on the textile web with a treatment agent under pressure, characterised in that arranged downstream of the first roller in the transport direction is at least one further roller (19) around which the textile web can be guided, that the surface of the further roller at least partially forms the boundary wall of a narrow curved shaft, wherein the two rollers form at least two oppositely curved portions and wherein the textile web can also be acted upon with treatment agent in the curvature region of the further roller.

7. Apparatus according to claim 6 characterised in that nozzles for acting on the textile web under pressure are arranged at both curved portions.

8. Apparatus according to claim 6 or claim 7 characterised in that a straight shaft portion (8) is disposed between the two curved shaft portions.

9. Apparatus according to claim 8 characterised in that nozzles (7) are also arranged on both sides of the straight shaft portion (8).

10. Apparatus according to claim 6 characterised in that two rollers (18, 19) are arranged in mutually superposed relationship, wherein arranged at the upper roller (18) is a shaft (21) extending over the apex line of the roller and arranged at the lower roller is a shaft (22) extending over the bottom line of the roller and that the mutually facing shaft-less surfaces of the rollers are surrounded by a common housing (23).

11. Apparatus according to one of claims 6 to 10 characterised in that the nozzles (25, 26) are connected or connectable to different treatment agent sources.

12. Apparatus according to one of claims 6 to 11 characterised in that at least one roller is permeable, and in particular is in the form of a sieve drum.

13. Apparatus according to one of claims 6 to 12 characterised in that at least one roller (2, 19) is of a corrugation-like configuration at the surface in the peripheral direction or in the axial direction.

14. Apparatus according to one of claims 6 to 13 characterised in that the curved shaft (5, 21) has a shaft width of 3 to 40 mm, preferably 5 to 10 mm.

## Revendications

1. Procédé pour traiter une bande textile (1) qui passe, tendue, autour d'un rouleau (2, 18) et traverse une gaine étroite et courbe (5, 21) dont la paroi de délimitation est définie au moins partiellement par la surface du rouleau, étant précisé que la bande textile, au moins dans la zone de la courbure de gaine, est sollicitée sous pression par un produit de traitement à partir de plusieurs buses (7, 25) disposées les unes derrière les autres,
caractérisé en ce que la bande textile passe en sens inverse autour d'au moins un autre rouleau (3, 19) qui est disposé après le premier, dans le sens de transport, et dont la surface définit au moins partiellement la paroi de délimitation d'une gaine étroite et courbe, la bande textile étant également sollicitée par un produit de traitement dans la zone de la courbure de gaine de l'autre rouleau.

2. Procédé selon la revendication 1, caractérisé en ce que la bande textile (1) passe autour des rouleaux sous la forme d'un guidage de bande assujetti.

3. Procédé selon la revendication 1, caractérisé en ce que la bande textile (1) passe tout d'abord autour d'un rouleau supérieur (18), où un produit de traitement est appliqué sous pression, et en ce que la bande textile passe ensuite autour d'un rouleau inférieur (19) où elle est plongée dans un bain de produit de traitement liquide.

4. Procédé selon l'une des revendications 1 à 3, caractérisé en ce qu'un produit de traitement au moins partiellement sous forme de vapeur est appliqué.

5. Procédé selon la revendication 4, caractérisé en ce que des produits de traitement liquide et sous forme de vapeur sont appliqués en alternance par rapport à l'étendue de la gaine.

6. Dispositif pour traiter une bande textile (1), comportant un rouleau (2, 18) dont la surface définit au moins partiellement la paroi de délimitation d'une gaine étroite et courbe (5, 21) à travers laquelle la bande textile est apte à être transportée, tendue, étant précisé que plusieurs buses (7, 25) sont disposées les unes derrière les autres dans la section courbe de la gaine pour solliciter sous pression la bande textile avec un produit de traitement,
caractérisé en ce qu'il est prévu, après le premier rouleau dans le sens de transport, au moins un autre rouleau (19) autour duquel la bande textile peut passer, et en ce que la surface de cet autre rouleau définit au moins partiellement la paroi de délimitation d'une gaine étroite et courbe, étant précisé que les deux rouleaux forment au moins deux sections courbes en sens inverse et que dans la zone courbe de l'autre rouleau, la bande textile est également apte à être sollicitée par un produit de traitement.

7. Dispositif selon la revendication 6, caractérisé en ce que des buses sont disposées sur les deux sections courbes pour solliciter sous pression la bande textile.

8. Dispositif selon la revendication 6 ou 7, caractérisé en ce qu'une section de gaine droite (8) est disposée entre les deux sections de gaine courbes.

9. Dispositif selon la revendication 8, caractérisé en ce que des buses (7) sont disposées également des deux côtés de la section de gaine droite (8).

10. Dispositif selon la revendication 6, caractérisé en ce que deux rouleaux (18, 19) sont disposés l'un au-dessus de l'autre, étant précisé qu'il est prévu sur le rouleau supérieur (18) une gaine (21) qui s'étend sur la ligne de sommet dudit rouleau, tandis qu'il est prévu sur le rouleau inférieur une gaine (22) qui s'étend sur la ligne de base dudit rouleau, et en ce que les surfaces sans gaine des rouleaux qui sont tournées l'une vers l'autre sont entourées par un carter commun (23).

11. Dispositif selon l'une des revendications 6 à 10, caractérisé en ce que les buses (25, 26) sont reliées ou aptes à être reliées à des sources de produit de traitement différentes.

12. Dispositif selon l'une des revendications 6 à 11, caractérisé en ce qu'au moins un rouleau est perméable et est conçu en particulier comme un tambour perforé.

13. Dispositif selon l'une des revendications 6 à 12, caractérisé en ce qu'au moins un rouleau (2, 19) a une surface ondulée dans le sens circonférentiel ou dans le sens axial.

14. Dispositif selon l'une des revendications 6 à 13, caractérisé en ce que la gaine courbe (5, 21) a une largeur de 3 à 40 mm, de préférence de 5 à 10 mm.
